# EUROPÄISCHE PATENTSCHRIFT

(11) **EP 1 035 253 B1**
(45) Veröffentlichungstag und Bekanntmachung des Hinweises auf die Patenterteilung: **23.11.2005**
(21) Anmeldenummer: 00100843.2
(22) Anmeldetag: 17.01.2000
(51) Int. Cl.: D21G 9/00

(54) **Optimierter Faser- oder Papierherstellungsprozess**
Optimized process for fibre or paper manufacturing
Procédé optimisé de fabrication des fibres ou de papier

(30) Priorität: 11.03.1999 DE 19910910
(43) Veröffentlichungstag der Anmeldung: 13.09.2000
(73) Patentinhaber: Voith Paper Patent GmbH, 89522 Heidenheim (DE)
(72) Erfinder: Dr. Volker Gehr, 88255 Beienfurt (DE); Boris Reinholdt, 88289 Waldburg (DE); Thomas Köberl, 88213 Ravensburg (DE)
(74) Vertreter: Manitz, Finsterwald & Partner GbR

(56) Entgegenhaltungen:
- SKINNER JAMES E: "Real-time control of production costs" TAPPI JOURNAL, Bd. 72, Nr. 6, 1989, Seiten 70-75, XP002119245
- JONES G L: "INTEGRATION OF PROCESS SIMULATION WITH MILLWIDE INFORMATION AND CONTROL" TAPPI JOURNAL, Bd. 73, Nr. 11, 1. November 1990 (1990-11-01), Seiten 113-118, XP000163302 ISSN: 0734-1415

## Beschreibung

Die Erfindung betrifft ein Verfahren zur Durchführung eines Faser- oder Papierherstellungsprozesses unter Verwendung einer Mehrzahl aufeinanderfolgender Verfahrensstufen, in denen durch vorgebbare chemische und physikalische Abläufe definierte Prozeßschritte durchgeführt und Prozeßoptimierungen in Abhängigkeit von Meßwerten und daraus gebildeten Kenngrößen, ggf. unter Einsatz von Zustandsmodellen, vorgenommen werden.

Bei der Herstellung und Aufbereitung von Faserstoffen und auch bei der Papierherstellung wird üblicherweise eine Mehrzahl von Prozeßstufen hintereinander geschaltet, um am Ende des Gesamtverfahrens das jeweilige Produkt mit einer gewünschten Qualität zu erhalten.

Eine wichtige Verfahrensstufe bei der Herstellung von Papier stellt das Bleichen von Faserstoffen dar, wobei der jeweilige Stoff, bei dem es sich beispielsweise um Holzstoff, Refiner-Stoff und/oder Altpapierstoff handeln kann, Bleichvorgängen unterzogen wird, um die gewünschte Erhöhung des Weißegrades des Stoffes zu erreichen, ohne dabei die Festigkeit des jeweiligen Stoffs unerwünscht zu beeinträchtigen. Da bei der Faserstoffaufbereitung bzw. der Papierherstellung den üblicherweise aus mehreren Stufen bestehenden Bleichvorrichtungen wesentliche Bedeutung hinsichtlich der erzielbaren Qualitäten zukommt, wird in der Praxis bereits versucht, das Bleichverfahren zu optimieren, und es ist auch bereits bekannt, derartige Optimierungen bei Kochverfahren im Zusammenhang mit der Herstellung von Zellstoffen einzusetzen. Bekannt ist es in diesem Zusammenhang insbesondere, Zustandsmodelle und/oder Prozeßmodelle zu verwenden, und zwar auf der Basis erfaßter mechanischer, physikalischer und/oder chemischer Eigenschaften des Faserstoffs oder der Faserstoffsuspension. Anhand solcher Zustands- oder Prozeßmodelle werden Teilprozesse eines Gesamtverfahrens, wie z.B. die Bleichstufe optimiert.

Aufgabe der Erfindung ist es, Gesamtprozesse bei der Herstellung und Aufbereitung von Faserstoffen bzw. bei der Papierherstellung sowohl unter technologischen als auch unter betriebswirtschaftlichen sowie ökologischen Aspekten zu optimieren.

Erreicht wird dies ausgehend von dem eingangs angegebenen Verfahren nach der Erfindung dadurch, daß zumindest die die Zielgrößen des jeweiligen Endprodukts des Verfahrens relevant beeinflussenden Kenngrößen aller einzelnen Verfahrensstufen on-line erfaßt und direkt oder indirekt on-line zur Steuerung bzw. Optimierung des Gesamtverfahrens verwendet werden, wobei Kenngrößen sowohl in Abhängigkeit von den Ausgangsmaterialien bzw. Rohstoffen als auch von den in den aufeinanderfolgenden Verfahrensstufen zugeführten Chemikalien, Hilfsstoffen und Energien sowie den zu entsorgenden Materialien und Emissionen gebildet werden.

Ergänzend zur On-line-Erfassung von Kenngrößen können nach einer Ausführungsvariante der Erfindung auch Off-line-Bestimmungen durchgeführt werden, so daß anhand der dabei erhaltenen diskreten Werte anhand von Berechnungsmodellen eine Optimierung der On-line-Werte im Rahmen eines Autokalibrierungsmoduls durchgeführt werden kann.

Eine wesentliche Besonderheit des Verfahrens nach der Erfindung ist auch darin zu sehen, daß nicht nur die Kenngrößenermittlung, sondern auch die Kontrolle und die Regelung bzw. Optimierung on-line erfolgt, und zwar bevorzugt auf der Basis bekannter mathematischer oder betriebswirtschaftlicher Algorithmen, auf der Basis von Fuzzy-Logik u.dgl.

Ein weiterer wesentlicher Aspekt der Erfindung besteht darin, daß zumindest ein Teil und vorzugsweise alle Ziel- und Kenngrößen mittels eines Rechenwerks auf eine einheitliche Basis transformiert werden, wobei eine einheitliche Basis insbesondere ein über eine Kosten- bzw. Wertermittlung bestimmter Preis pro Mengeneinheit sein kann. Durch die Umrechnung auf eine einheitliche Basis läßt sich dann auch eine sogenannte Engpaßoptimierung durchführen. Das Engpaßproblem ist aus betriebswirtschaftlicher Sicht ein Teil des Produktionsplanungsprozesses. Hierbei werden die Produkte über Preis und Menge definiert. Auf dieser Basis wird dann eine mathematische Zielfunktion definiert, die in der Regel auf eine Gewinn- oder Produktionsmaximierung ausgelegt ist. Es ist allerdings auch denkbar, eine Funktion zu definieren, die z. B. eine verringerte Menge an Reststoffen (Abfall) zum Ziel hat (f(x₁+...+xₙ) -> MIN). Diese Funktionen können, müssen aber nicht linear sein. Diese eigentliche Zielfunktion, die also eine Maximierungsfunktion, eine Minimierungsfunktion oder eine Kombination aus beiden sein kann, kann durch Nebenbedingungen eingeschränkt werden. Als Nebenbedingungen können z. B. eine Absatzbedingung (z. B. Absatzobergrenze) oder eine Kapazitätsbedingung (z. B. Kapazitätsengpaß) formuliert werden, die die Zielfunktion weiter einschränken. Im Sinne der Erfindung ist es weiterhin, daß sowohl die Zielfunktion, als auch die Nebenbedingungen, nicht starr formuliert sind, sondern den jeweiligen Bedingungen und Anforderungen, die sich aus dem laufenden Betrieb ergeben, angepaßt werden (vgl. Hax, H.: Lineare Planungsrechnung und Simplex-Methode als Instrument betrieblicher Planung, in: ZfhF 1960, S 576 ff.).

Weitere vorteilhafte Ausführungsformen und Merkmale der Erfindung sind in den Unteransprüchen angegeben und werden nachfolgend anhand einer Prinzipdarstellung erläutert.

Die diese Prinzipdarstellung zeigende Fig. 1 verdeutlicht die im Zusammenhang mit einem Faser-Papierherstellungsprozeß relevanten Eingangs- und Ausgangsgrößen. Im Rahmen des zu steuernden bzw. zu optimierenden Gesamtverfahrens erfolgt die bereits angesprochene On-line-Kenngrößenermittlung, wozu mittels bekannter Methoden mechanische, physikalische und/oder chemische Eigenschaften an ausgewählten Stellen des Gesamtprozesses erfaßt werden.

Erfaßt werden auch die dem Gesamtprozeß zugeführten Rohstoffe in Form der Eintragsmengen, wobei - wie dies auch für die anderen Kenngrößen gilt - eine Transformation dieser Größen auf eine einheitliche Basis erfolgen kann, z.B. auf die Basis Preis pro Mengeneinheit.

Dies gilt auch für die während des Gesamtverfahrens im Zuge der Steuerung und Optimierung zugeführten Chemikalien, Hilfsstoffe, Energien sowie für Frisch- und Ergänzungswasser, wobei die entsprechenden Dosiermengen ebenfalls auf eine einheitliche Basis, nämlich insbesondere auf die Basis Preis pro Mengeneinheit transformierbar sind.

Charakteristisch für die Erfindung ist auch, daß neben den Zielgrößen auch die zu entsorgenden, im Verlauf des Verfahrens anfallenden Materialien, insbesondere Rejekt, Schlamm und Wasser sowie Emissionen erfaßt und zur Steuerung und Optimierung des Gesamtprozesses verwendet werden. Diese Kenngrößen sind ebenfalls auf eine einheitliche Basis zu transformieren, so daß der pro Mengeneinheit gegebene Preis beispielsweise für Entsorgungskosten und Abwassergebühren berücksichtigbar ist.

Die Zielgrößen sind üblicherweise die Produktionsmengen, die aber erfindungsgemäß wiederum auf eine einheitliche Basis transformiert werden können, so daß als Zielgröße auch mechanische Eigenschaften und optische Eigenschaften berücksichtigt werden können. Dies ist beispielsweise dadurch möglich, daß der erzielbare Erlöspreis des fertigen Faserstoffes und Papiers als Summenparameter aller optischen und mechanischen Eigenschaften bzw. ausgewählter Eigenschaften angesetzt werden kann.

Durch die Transformierung von Input- bzw. Output-Kenn- bzw. Zielgrößen auf eine einheitliche Basis läßt sich das Gesamtverfahren sowohl unter technologischen als auch unter betriebswirtschaftlichen sowie ökologischen Aspekten optimieren. Dadurch wird es auch möglich, daß die Rohstoffmenge, die Chemikalienkosten, die Hilfsstoffkosten, die Energiekosten, das Abfallaufkommen und die Entsorgungskosten minimiert werden können. Ebenfalls ist es möglich, die jeweiligen Halb- oder Fertigstoffe derart zu produzieren, daß die Schwankungsbreite der technologischen Kennwerte ganz wesentlich reduziert werden.

Wenn die Zahl der Einflußgrößen im Gesamtmodell reduziert werden soll, können Teilprozesse, z.B. in einer Altpapieraufbereitungsanlage die Auflösung, Bleiche, Sortierung, Fluktuation u.dgl. zuerst in eigenständigen Modulen zusammengefaßt werden, die dann nur eine komprimierte Zahl von Kenngrößen an den Gesamtprozeß weitergeben.

Für die Auslegung des Betriebs einer Gesamtanlage ist es auch von wesentlichem Vorteil, daß unter Verwendung von lernfähigen Modellen die unterschiedlichen Einflüsse der In- und Outputs hinsichtlich der jeweiligen Zielgrößen untersucht und berücksichtigt werden können und es auch möglich ist, durch Änderung von Ziel- und Kenngrößen unterschiedliche Szenarien zu überprüfen.

Im Falle der Berücksichtigung aller In- und Outputs läßt sich demgemäß nach der Erfindung eine Qualitätssteuerung und Qualitätsregelung erreichen, welche sowohl die Qualität als auch die Wirtschaftlichkeit des betreffenden Verfahrens bzw. Produkts positiv beeinflussen.

## Patentansprüche

1. Verfahren zur Durchführung eines Faser- oder Papierherstellungsprozesses unter Verwendung einer Mehrzahl aufeinanderfolgender Verfahrensstufen, in denen durch vorgebbare chemische und physikalische Abläufe definierte Prozeßschritte durchgeführt und Prozeßoptimierungen in Abhängigkeit von Meßwerten und daraus gebildeten Kenngrößen, ggf. unter Einsatz von Zustandsmodellen, vorgenommen werden,
**dadurch gekennzeichnet,**
**daß** zumindest die die Zielgrößen des jeweiligen Endprodukts des Verfahrens relevant beeinflussenden Kenngrößen aller einzelnen Verfahrensstufen on-line erfaßt und direkt oder indirekt on-line zur Steuerung bzw. Optimierung des Gesamtverfahrens verwendet werden, wobei Kenngrößen sowohl in Abhängigkeit von den Ausgangsmaterialien bzw. Rohstoffen als auch von den in den aufeinanderfolgenden Verfahrensstufen zugeführten Chemikalien, Hilfsstoffen und Energien sowie den zu entsorgenden Materialien und Emissionen gebildet werden.

2. Verfahren nach Anspruch 1,
**dadurch gekennzeichnet,**
**daß** ergänzend zur On-line-Erfassung von Kenngrößen Off-line-Bestimmungen von Meßwerten und Kenngrößen vorgenommen und anhand der erhaltenen diskreten Werte mittels Berechnungsmodellen Optimierungen der jeweils zugehörigen On-line-Werte vorgenommen werden.

3. Verfahren nach Anspruch 1 oder 2,
**dadurch gekennzeichnet,**
**daß** einzelne Verfahrensstufen oder Teilprozesse zu eigenständig gesteuerten und optimierten Modulen zusammengefaßt werden und eine komprimierte bzw. reduzierte Anzahl von in diesen Modulen gebildeten Kenngrößen zur Steuerung und Optimierung des Gesamtverfahrens verwendet wird.

4. Verfahren nach einem der vorhergehenden Ansprüche,
**dadurch gekennzeichnet,**
**daß** zumindest ein Teil der Ziel- und Kenngrößen mittels eines Rechenwerks auf eine einheitliche Basis transformiert wird.

5. Verfahren nach Anspruch 4,
**dadurch gekennzeichnet,**
**daß** als einheitliche Basis der Preis pro Mengeneinheit gewählt wird.

6. Verfahren nach einem der vorhergehenden Ansprüche,
**dadurch gekennzeichnet,**
**daß** zumindest ein Teil der Kenngrößen vor ihrer Verwendung zur Steuerung und Optimierung des Gesamtverfahrens gewichtet wird.

7. Verfahren nach einem der vorhergehenden Ansprüche,
**dadurch gekennzeichnet,**
**daß** unter Verwendung der auf eine einheitliche Basis transformierten Kenngrößen im Gesamtverfahren eine Engpaßoptimierung durchgeführt wird.

8. Verfahren nach einem der vorhergehenden Ansprüche,
**dadurch gekennzeichnet,**
**daß** die Ermittlung der Kenngrößen aus den On-line-Meßwerten unter Verwendung mathematischer oder betriebswirtschaftlicher Algorithmen erfolgt.

9. Verfahren nach einem der vorhergehenden Ansprüche,
**dadurch gekennzeichnet,**
**daß** als Zielgrößen insbesondere Produktionsmengen, mechanische und/oder optische Eigenschaften und/oder der Faserstoff- oder Papierpreis vorgegeben werden.

## Claims

1. A method of carrying out a fiber or paper manufacturing process using a plurality of successive method steps in which defined process steps are carried out by means of predefinable chemical and physical routines and process optimization is performed in dependence on measured values and characteristic parameters formed from the latter, optionally by using state models,
**characterized in that**
at least those characteristic parameters of all the individual method steps which influence the target values of the respective end product of the method in a relevant manner are sensed on line and are used directly or indirectly on line to control and/or optimize the overall process, characteristic parameters being formed both in dependence on the starting materials or raw materials and on the chemicals, auxiliary materials and energy supplied in the successive method steps as well as on the materials to be disposed of and emissions.

2. A method in accordance with claim 1, **characterized in that**, in addition to the on line sensing of characteristic parameters, off-line determinations of measured values and characteristic parameters are performed and optimizations of the respectively associated on line values are carried out by means of computational models with reference to the discrete values obtained.

3. A method in accordance with claim 1 or 2, **characterized in that** individual process steps or part-processes are combined into independently controlled and optimized modules, and a compressed or reduced number of characteristic parameters formed in these modules is used to control and optimize the overall process.

4. A method in accordance with any one of the preceding claims, **characterized in that** at least some of the target values and characteristic parameters are transformed to a unitary basis by means of a computational unit.

5. A method in accordance with claim 4, **characterized in that** the price per unit quantity is selected as the unitary basis.

6. A method in accordance with any one of the preceding claims, **characterized in that** at least some of the characteristic parameters are weighted before their use to control and optimize the overall process.

7. A method in accordance with any one of the preceding claims, **characterized in that** bottleneck optimization in the overall process is carried out using the characteristic parameters transformed to a unitary basis.

8. A method in accordance with any one of the preceding claims, **characterized in that** the characteristic parameters are determined from the on line measured values by using mathematical or economic algorithms.

9. A method in accordance with any one of the preceding claims, **characterized in that** the target values predefined are, in particular, production quantities, mechanical and/or optical properties and/or the price of the fibrous material or paper.

## Revendications

1. Procédé de mise en oeuvre d'un processus de fabrication de fibres ou de papier en effectuant une multitude d'étapes de procédé successives, dans lesquelles on met en oeuvre des étapes de processus définies par des déroulements chimiques ou physiques prédéterminés et on effectue des optimisations de processus en fonction de valeurs mesurées et de grandeurs caractéristiques formées à partir de celles-ci, le cas échéant en utilisant des modèles d'état,
**caractérisé en ce que**
au moins les grandeurs caractéristiques de toutes les étapes de procédé individuelles, qui influencent de manière pertinente les grandeurs cibles du produit fini respectif, sont saisies en ligne et utilisées directement ou indirectement en ligne pour commander et optimiser le procédé dans son ensemble, et des grandeurs caractéristiques sont formées tant en fonction des matériaux de départ et matières brutes qu'en fonction des produits chimiques, matières secondaires et énergies amenées dans les étapes de procédé successives, ainsi qu'en fonction des matériaux et émissions à éliminer.

2. Procédé selon la revendication 1, **caractérisé en ce qu'**en complément de la saisie en ligne de grandeurs caractéristiques, on effectue hors ligne des déterminations de valeurs mesurées et de grandeurs caractéristiques et, à l'aide des valeurs discrètes obtenues, on effectue au moyen de modèles de calcul des optimisations des valeurs en ligne respectives associées.

3. Procédé selon l'une ou l'autre des revendications 1 et 2, **caractérisé en ce que** les étapes de procédé ou processus partiels individuels sont rassemblés pour former des modules à commande et optimisation autonomes, et **en ce qu'**on utilise un nombre comprimé ou réduit de grandeurs caractéristiques formées dans ces modules pour commander et optimiser le procédé dans son ensemble.

4. Procédé selon l'une des revendications précédentes, **caractérisé en ce qu'**au moins une partie des grandeurs cibles et des grandeurs caractéristiques sont transformées sur une base uniforme au moyen d'une unité de calcul.

5. Procédé selon la revendication 4, **caractérisé en ce qu'**on choisit à titre de base uniforme le prix par unité de quantité.

6. Procédé selon la revendication 4, **caractérisé en ce qu'**on pondère au moins une partie des grandeurs caractéristiques avant leur utilisation pour la commande et l'optimisation du procédé dans son ensemble.

7. Procédé selon la revendication 4, **caractérisé en ce qu'**on effectue une optimisation de goulet d'étranglement dans l'ensemble du procédé en utilisant les grandeurs caractéristiques transformées en une base uniforme.

8. Procédé selon la revendication 4, **caractérisé en ce** la détermination des grandeurs caractéristiques a lieu à partir des valeurs mesurées en ligne en utilisant des algorithmes mathématiques ou économiques.

9. Procédé selon la revendication 4, **caractérisé en ce qu'**on prédétermine à titre de grandeurs cibles en particulier des quantités de production, des propriétés mécaniques et/ou optiques et/ou le prix des fibres ou du papier.
